# EUROPÄISCHE PATENTSCHRIFT

(11) **EP 0 265 707 B1**
(45) Veröffentlichungstag und Bekanntmachung des Hinweises auf die Patenterteilung: **03.06.1992**
(21) Anmeldenummer: 87114398.8
(22) Anmeldetag: 02.10.1987
(51) Int. Cl.: B22C 5/08, B22C 5/18, F27B 15/14

(54) **Verfahren und Anordnung zur thermo-mechanischen Regenerierung von Schüttgütern, insbesondere von Giesserei-Altsandt**
Method of and device for thermo-mechanical regeneration of bulk goods especially foundry returned sand
Procédé et installation pour la régénération thermo-mécanique de matières en vrac notamment de sable décoché de fonderie

(30) Priorität: 27.10.1986 DE 3636479
(43) Veröffentlichungstag der Anmeldung: 04.05.1988
(73) Patentinhaber: Förder- und Anlagentechnik GmbH, 57572 Niederfischbach (DE)
(72) Erfinder: Becker, Norbert, D-5905 Freudenberg (DE); Gross, Michael, Dipl.-Ing., D-5241 Betzdorf-Dauersberg (DE)
(74) Vertreter: Grosse, Dietrich, Dipl.-Ing.

(56) Entgegenhaltungen:
- DE-C- 3 103 030
- DE-C- 3 516 191
- FOUNDRY TRADE JOURNAL, Band 158, Nr. 3303, April 1985, Redhill, Surrey, GB; M.H. LAVINGTON: "Thermal Reclamation of Resin-bonded Sands"
- GIESSEREI-PRAXIS, Heft Nr. 17, 1984, Berlin; H. BAUER: "Neues Trockenverfahren zur Regenerierung von Giessereialtsand"

## Beschreibung

Die Erfindung betrifft eine Anordnung zur thermo-mechanischen Regenerierung von Schüttgütern, insbesonderevon Gießerei-Altsanden, bei welcher der zu regenerierende Altsand in einem Wirbelschichtofen auf eine 750°C überschreitende Temperatur aufgeheizt wird.

Der in Gießereien benutzte Formsand wird zu seiner Verarbeitung mit die ihm gegebene Form sichernden Zusätzen benutzt. Ein derart verwendeter Formsand läßt sich jedoch nur bestenfalls anteilig erneut verwenden. Sowohl die Beschaffung von neuem Sand als auch die Ablagerung von Altsand in Deponien erweisen sich als unvorteilhaft kostspielig. Zumal die Beseitigung des Altsandes, bspw. durch Ablagerung auf Deponien, wird durch das steigende Umweltbewußtsein sowohl erschwert als auch verteuert.

Aus dem Industrieanzeiger Hr. 26 vom 29. 3. 1985, Seite 32, sind daher sowohl thermische als auch mechanische sowie naß-chemische und thermo-mechanische Verfahren zur Regenerierung von Altsand bekannt. Allerdings werden hier sowohl die thermischen als auch die mechanischen sowie die naß-chemischen Verfahren als nicht wirtschaftlich vertretbar Die DE-C1-3 516 191 empfiehlt, derartige zu entschichtende Schüttgüter in einer dosierten dünnen Schicht über Böden gleiten zu lassen, welche eine Aufheizung des gleitenden Schüttgutes durch Infrarotstrahlen gestattet. Derartige Anordnungen werden als preisgünstig, klein und kompakt sowie insbesondere bezüglich des Durchsatzes als flexibel gepriesen, die erzielbare Erwärmung sowie Durchsatzleistung haben sich jedoch sowohl als unzureichend klein als auch als unwirtschaftlich erwiesen. Es wird auch die thermische Entschichtung mit Hilfe von Wirbelschichtöfen mit relativ großem Inhalt aufgeführt. Solche Wirbelschichtöfen sind bspw. in Gmelin-Durrer, Metallurgie des Eisens, 1964 Weinheim, 4. Auflage, Band 1a, Seite 62 a und Band 1b, Seite 62 b, Fig. 252, erläutert und dargestellt, und auch die Gießerei-Praxis, Heft Nr. 17, 1984, Berlin,zeigt auf Seiten 293 bis 297 auf Seite 295 ein Verfahrensfließbild eines Regenerierverfahrens, das einen Wirbelschichtofen 8 verwendet. Diese Wirbelschichtöfen werden jedoch zentral gespeist, so daß für die thermische Entschichtung des Sandes Wirbelschichtöfen mit relativ großem Inhalt benutzt werden, die sich als unvorteilhaft kostenaufwendig erweisen und nur für große Durchsatzmengen brauchbar sind. Durch die, z.B. zentrale, Speisung ergeben sich unterschiedliche Verweilzeiten des Sandes im Ofen, welche die tatsächlich erzielte Durchsatzleistung und damit die Wirtschaftlichkeit weiterhin vermindern. Weiterhin ist mit derartigen Wirbelschichtöfen kein kontinuierlicher, störungsfreier Betrieb gesichert, da sich mit zunehmender Betriebsdauer schwere Fremdkörper, bspw. Gußspritzer, auf dem Ofenbett absetzen und damit die Leistung des Ofens weiter reduzieren.

Die Erfindung bezweckt, eine leistungsfähige, kontinuierlich betreibbare und insbesondere rentable Anordnung der beschriebenen Gattung zu schaffen, deren Ausgangsprodukt sich ohne Einschränkungen wie Neusand verwenden läßt.

Gelöst wird diese Aufgabe, indem der verwendete Wirbelschichtofen mit einer Zwangs-Austragsvorrichtung ausgestattet ist, welche das Schüttgut in einer Schicht vorgegebener, relativ geringer, deren vollständige Durchwirbelung sichernder Höhe horizontal durch den Herdraum des Wirbelschichtofens über dessen gesamte Länge auf eine Übergabevorrichtung transportiert, welche das Schüttgut in ein Abgabesilo abwirft, und indem der Boden des Wirbelschichtofens porös ausgebildet und/oder mit Öffnungen bzw. Düsen versehen ist, durch welche Verbrennungsluft sowie Heizgase und/oder ein Heizgas-Luftgemisch dem Herdraum des Wirbelschichtofens zugeführt werden. Hierdurch wird das in direktem, weitgehend konstanten Strom durch den Herdraum des Wirbelschichtofens geführte Schüttgut unter ständiger Durchwirbelung auf eine so hohe Temperatur aufgeheizt, daß sowohl kristallinen Bindern das Kristallwasser entzogen wird als auch organische Binderstoffe restlos verbrennen, so daß die Körner des Schüttgutes verbindende und umhüllende Binderreste völlig zerstört werden. Die Durchwirbelung in Verbindung mit der Zwangsaustragung vermag hierbei nicht nur, an Körnern des Schüttgutes haftende Binderreste durch gegenseitige Reibung restlos zu entfernen, auch schwerere Beimengungen, wie bspw. Gußspritzer, Angußteile oder dergleichen, werden sicher aus dem Herd des Wirbelschichtofens herausgeführt, so daß Störeffekte durch Stauungen im Herdraum vermieden werden.

Vorteilhafte und zweckmäßige Weiterbildungen der Erfindung sind in den Unteransprüchen gekennzeichnet.

Im einzelnen sind die Merkmale der Erfindung anhand der folgenden Beschreibung eines Ausführungsbeispieles in Verbindung mit dieses darstellenden Zeichnungen erläutert. Es zeigen hierbei:
- Figur 1: schematische eine Anordnung zur Regenerierung von Gießereisand,
- Figur 2: im Querschnitt einen der verwendeten Wärmetauscher, und
- Figur 3: die Ansicht eines Rückhaltesteges.

In der Fig. 1 ist ein Silo 1 zur Aufnahme aufzuarbeitenden Altsandes gezeigt, der nach der Aufgabe einer Charge mittels eines Verschlusses 2 schließbar gestaltet ist, falls der Abschluß allein durch die Gut-Säule nicht als ausreichend erachtet wird. An seinem unteren Ende befindet sich eine Dosiervorrichtung 3, die zwei übereinander gelegene, Durchbrüche aufweisende Dosierplatten 5 und 6 aufweist, von denen mindestens eine mittels eines Vibrators 4 in Schwingungen versetzbar ist. Diese Dosiervorrichtung erlaubt das dosierte Abziehen aus dem Silo 1. Das von der Dosiervorrichtung 3 freigegebene Material wird über einen abschließenden Trichter 7 in den Herdraum eines Wirbelschichtofens 8 so aufgegeben, daß es dessen Boden 9 in einer Gut-Schicht 10 vorgegebener Höhe bedeckt. Der Boden 9 wird durch Vibratoren 11 derart in Schwingungen versetzt, daß das Gut eine es auflockernde vertikale Beschleunigung erfährt und andererseits in Förderrichtung, d.h. in der Figur nach rechts, langsam in Richtung auf eine Übergabevorrichtung 12 vorwärts bewegt wird. Die Schichthöhe wird durch eine oder mehrere Rückhaltestege 13 stabilisiert.

In der Übergabevorrichtung 12 fällt der Sand in einen Übergabesilo 14 ab, in dem der Sand auf eine günstige Verarbeitungstemperatur herabgekühlt wird. Über einen Abzug 15 wird der Sasnd in einen penumatischen Förderer 16 gegeben und über eine Förderleitung 17 einem Sichter 19 zugeführt. Dier Förderleitung 17 ist mit einer Beschleunigungsdüse 18 versehen, und der beschleunigte Sand wird in eine Prallglocke 20 geblasen, so daß durch den Aufprall eventuelle Rest des verbrannten Binders von den Sandkörnern gelöst werden.

Im Sichter sind schräg verlaufende Böden 21 vorgesehen, über die der Sand abgwärts geführt wird. Vermittels eines Gebläses 22 und eines verteilenden Luftkastens 23 wird, durch Pfeile angedeutet, Luft quer durch den Sichter 19 geblasen, so daß zwar der spezifisch schwere und in seinen Körnern kompakte Sand herabfällt, Binderreste, Staub und weitere leichte Verunreinigungen jedoch über einen Sammler für die Abluft und eine Abluftleitung abgeführt und in Richtung des Pfeiles 25 einem Filter zugeführt werden.

Der in den Silo 1 eingegebene Sand wird durch die gegenseitigen Bewegungen der Dosierplatten 5 und 6 dosiert in den Herdraum des Wirbelschichtofens (8) aufgegeben. Sandknollen und größere Kernstücke werden in den Aufgabetrichter 28 gegeben, der zweckmäßig mit einer Gut-Schleuse ausgestattet ist, um das Entweichen von Rauchgasen zu unterbinden. Aufgegebene Knollen gleiten über eine Rutsche 26 oder einen entsprechenden Rost herab und liegen vor dem Rost 27, bis der thermische Zerfall so weit eingetreten ist, daß der freigegebene Sand die engen Roste zu passieren vermag. Gegebenenfalls sich ansammelnde Metallteile können über die Kammertür 29 dem Ofen entnommen werden.

Um den Betrieb günstig zu gestalten, sind in einem unteren Bereich des Silos 1 sowie im oberen und im unteren Bereiche des Abgabesilos 14 Wärmetauscher 31, 35 und 39 vorgesehen.

Die zur Verbrennung benötigte Luft wird mittels eines Gebläses 30 angesaugt und durch die im oberen Teil des Abgabesilos 14 vorgesehenen Wärmetauscher 31 gepreßt, so daß der mit bspw. 750°C vom Wirbelschichtofen (8) abgegebene, regenerierte Sand unter gleichzeitiger Erhitzung der Verbrennungsluft auf bspw. 200 bis 300°C abgekühlt wird. Das zur Feuerung vorgesehene Gas wird dem Wirbelschichtofen über Rohre 33 zugeführt, während die vorgeheizte Zuluft den Wärmetauschern 31 des Abgabesilos 14 entnommen wird. Gas und Verbrennungsluft werden in unter dem porösen Boden 9 vorgesehene Kammern 32 eingespeist und vermischen sich dort zu einem brennbaren Gasgemisch. Diesespassiert Porenkanäle des Bodens 9 des Wirbelschichtofens 8, der entweder porös ausgebildet sein kann oder mit Öffnungen bzw. Düsen versehen ist. So erfolgt die Verbrennung wirkungsvoll innerhalb der aufgewirbelten Gut-Schicht 10 bzw. direkt über dieser, so daß eine wirkungsvolle Aufheizung mit hohem Wirkungsgrad erreicht wird.

Die im Wirbelschichtofen 8 gebildeten Rauchgase werden über eine Rauchgasleitung 34 einer Reihe in Serie betriebener Wärmertauscher 35 zugeführt, die im unteren Bereiche, im Ausführungsbeispiel in den unteren zwei Dritteln des Silos 1, angeordnet sind. Über eine Abgasleitung 37 werden die Rauchgase dann über einen Sammler in Richtung des Pfeiles 25, zweckmäßig über einen Filter, einer Esse, einem Kamin oder dergleichen zugeführt. Die Rauchgase geben beim Durchströmen der Wärmetauscher 35 den wesentlichen Teil ihres Wärmeinhaltes praktisch im Gegenstrom ab und erhitzen hierbei den im Silo 1 befindlichen, zu regenerierenden Altsand auf bspw. 300°C, so daß der Wirbelschichtofen bereits mit Gut beschickt wird, das auf jene Temperatur vorerhitzt ist, auf welche übliche thermische Verfahren das Gut insgesamt erhitzen. Durch das Abschließen des Silos 1 durch seinen Verschluß 2, beim Fehlen eines solchen Verschlusses jedoch bereits durch über den Wärmetauschern anstehende Sandmassen, werden die bei dieser Vorerhitzung entstehenden Abgase über den Trichter 7 in den Herdraum des Wirbelbettofens 8 geleitet, in dem sie vollständig verbrennen und, mit der Abluft abziehend, als nicht mehr umweltgefährdend betrachtet werden können.

Die optimale Verarbeitungstemperatur von Formsand liegt, je nach Art des verwendeten Binders, etwa bei 25°C. Im unteren Bereiche des Abgabesilos 14 sind daher die weiteren Wärmetauscher 39 vorgesehen, die, von Kühlwasser durchsetzt, den regenerierten Sand auf jene als zweckmäßig erkannte Temperatur herabkühlen.

In der Fig. 2 ist ein Wärmetauscher 31, 35 bzw. 39 geschnitten dargestellt. Mehrere parallele Rohre (41) sind mit einem gemeinschaftlichen Wärmeübertragungsblech 42 verbunden, so daß sich große Kontaktflächen zum Sand hin ergeben. Um einerseits eine große Oberfläche sowie einen das ungehinderte Abziehen der Rauchgase sichernden Querschnitt zu erhalten und andererseits das vertikale Weiterwandern des Schüttgutes im Silo 1 nicht zu beeinträchtigen, kann der Wärmetauscher auch einen elliptischen Querschnitt aufweisende Rohre aufweisen, auf die Wärmeleitbleche 42 aufgepreßt und/oder mit diesem verschweißt sind. Zweckmäßig steht die längere Achse des Rohres vertikal. Gleichartig können die Wärmetauscher 31 und 39 ausgeführt sein, insbesondere die von Kühlwasser durchflossenen Wärmetauscher 39 können jedoch Rohre geringeren Querschnittes aufweisen. Die den Kontakt mit dem Schüttgut vermittelnden Wärmeleitbleche können auf das Rohr aufgezogen sein; es besteht aber auch die Möglichkeit, in an sich bekannter Weise Blechband auf die Rohre schraubenlinienartig aufzuwickeln und gegebenenfalls im Fußpunkt zu verschweißen.

Zur Erleichterung des Einhaltens der vorgegebenen Stärke der Gutschicht 11 kann es sich als zweckmäßig erweisen, im Herd des Wirbelschichtofens 8 auf dessen Boden 9 einen oder mehrere Rückhaltestege 13 vorzusehen. Diese können auf ihrer Oberseite Ausnehmungen 44 aufweisen. Wesentlich aber sind auf ihrer dem Boden 9 zugewandten Unterseite Ausnehmungen 43, welche das Durchtreten von nicht fluidisierbarem Material, z.B. Gußspritzern, Keramikteilen usw., erlauben so daß ein Zusetzen des Ofenherdes durch derartige Fremdkörper sicher unterbunden wird. Es wurde gefunden, daß bspw. 25°C als günstigste Verarbeitungstemperatur des regenerierten Sandes gelten kann, da bei dieser Temperatur der Binder weder zu schnell noch zu langsam abbindet und sich als besonders wirksam erweist. Zweckmäßig wird dsaher die Kühlung im Übergabesilo 14 geregelt. Ein am Ausgang vorgesehener Temperaturfühler faßt den Ist-Wert der Ausgangstemperatur auf, und als Stellgied der Regelvorrichtung wird ein Magnetventil 38 vorgesehen, welches es erlaubt, die Regelung relativ einfach und wenig aufwendig als sogenannte Zwei-Punkt-Regelung durchzuführen; das Kühlwasser wird dann über die Abwasserleitung 40 abgeführt.

Um die Darstellung nicht zu überlasten sind in der Fig. 1 die Kühlbäche der Wärmetauscher nicht dargestellt. Insbesondere bei den von Luft durchströmten Wärmetauschern 31 und 35 hat es sich bewährt, die Umleitung von einem Wärmetauscher zum höhergelegenene jeweils über Umlenkkammern 36 bzw. 45 durchzuführen. Diese, ihre Außenwandungen bzw. jeweils über den Mündungen der Wärmetauscher anstehenden Flächen können abnehmbar ausgebildet sein, so daß insbesondere die von den Rauchgasen durchströmten Wärmetauscher 35 leicht reinigen lassen.

Die Erfindung läßt sich variieren; es hat sich jedoch gezeigt, daß beim Aufheizen auf entsprechend hohe Temperaturen Binderschichten sicher zerstört werden. Die Aufheizung auf derartig hohe Temperaturen sichert andererseits, daß die hierbei abgegebenen Rauchgase frei von umweltschädlichen Bestandteilen sind und im wesentlichen aus Stickstoff, Wasserdampf und Kohlendioxid bestehen, so daß das Rauchgas, zweckmäßig nach einer Filterung, unbedenklich über Kamine, Essen oder dergleichen abgegeben werden kann. Die Wärmetauscher 31 und 35 sichern einen erwünscht hohen Wirkungsgrad der Anordnung, so daß auch der Brennstoffverbrauch erfreulich gering bleibt und ein hoher Wirkungsgrad erzielbar ist.

## Patentansprüche

1. Anordnung zum thermo-mechanischen Regenerieren von Schüttgütern, insbesondere von Gießerei-Altsanden, bei welcher der zu regenerierende Altsand in einem Wirbelschichtofen auf eine 750°C überschreitende Temperatur aufgeheizt wird,
**dadurch gekennzeichnet,**
daß der Wirbelschichtofen (8) mit einer Zwangs-Austragsvorrichtung ausgestattet ist, welche das Schüttgut in einer Schicht vorgegebener, relativ geringer, deren vollständige Durchwirbelung sichernder Höhe horizontal durch den Herdraum des Wirbelschichtofens über dessen gesamte Länge auf eine Übergabevorrichtung (12) transportiert, welche das Schüttgut in einen Abgabesilo (14) abwirft, und daß der Boden (9) des Wirbelschichtofens (8) porös ausgebildet und/oder mit Öffnungen bzw. Düsen versehen ist, durch welche Verbrennungsluft sowie Heizgase und/oder ein Heizgas-Luftgemisch dem Herdraum des Wirbelschichtofens zugeführt werden.

2. Anordnung nach Anspruch 1,
**dadurch gekennzeichnet,**
daß dem Wirbelschichtofen (8) mindestens ein an dessen Boden (9) angreifender Vibrator (11) zugeordnet ist, welcher das Schüttgut lockert und in Längsrichtung durch den Wirbelschichtofen führt.

3. Anordnung nach Anspruch 1 oder 2,
**dadurch gekennzeichnet,**
daß die Übergabevorrichtung (12) Sichter bzw. Siebe aufweist, welche Fremdkörper vom Abgabesilo (14) fernhalten.

4. Anordnung nach einem der Ansprüche 1 bis 3,
**dadurch gekennzeichnet,**
daß die dem Wirbelschichtofen (8) zugeführte Verbrennungsluft über im Abgabesilo (14) vorgesehene Wärmetauscher (31) geführt ist, und daß die im Wirbelschichtofen gebildeten Rauchgase über im Silo (1) angeordnete Wärmetauscher (35) einem Kamin, ggfs. über eine Filtervorrichtung, zugeführt werden.

5. Anordnung nach einem der Ansprüche 1 bis 4,
**dadurch gekennzeichnet,**
daß der nach oben durch einen Verschluß (2) oder zumindest durch eine Gutsäule abgeschlossene Silo (1) auch zu seiner Entlüftung mit dem Herdraum des Wirbelschichtofens (8) verbunden ist.

6. Anordnung nach einem der Ansprüche 1 bis 5,
**dadurch gekennzeichnet,**
daß im unteren Bereiche des Abgabesilos (14) kühlwasserdurchflossene Wärmetauscher (39) vorgesehen sind.

7. Anordnung nach Anspruch 6,
**dadurch gekennzeichnet,**
daß dem Wärmetauscher (39) eine vorzugsweise nach dem Zwei-Punkt-Prinzip arbeitende Regelvorrichtung zugeordnet ist, der als Stellglied ein Magnetventil (38) nachgeordnet ist.

8. Anordnung nach mindestens einem der Ansprüche 4, 6 und 7,
**dadurch gekennzeichnet,**
daß Wärmetauscher (31, 35, 39) als auf ihrem Umfange mit Wärmeübertragungsblechen (42) verbundene, einen elliptischen Querschnitt aufweisende Rohre (41) ausgebildet sind, deren größere Querschnittsachsen vertikal gerichtet sind.

9. Anordnung nach einem der Ansprüche 1 bis 8,
**dadurch gekennzeichnet,**
daß dem Silo (1) eine die Beaufschlagung des Wirbelschichtofens (8) bestimmende Dosiervorrichtung (3) nachgeordnet ist.

10. Anordnung nach einem der Ansprüche 1 bis 9,
**dadurch gekennzeichnet,**
daß der Boden (9) des Wirbelschichtofens (8) mindestens einen Rückhaltesteg (13) aufweist, welcher in seinem Bodenbereich mit Öffnungen (43) zum Durchtreten von Fremdkörpern ausgestattet ist.

11. Anordnung nach einem der Ansprüche 1 bis 10,
**dadurch gekennzeichnet,**
daß für knolliges Gut eine gesonderte zusätzliche, vorzugsweise mit einer Materialschleuse ausgestattete Aufgabevorrichtung (28) vorgesehen ist.

12. Anordnung nach einem der Ansprüche 1 bis 11,
**dadurch gekennzeichnet,**
daß dem Abgabesilo (14) ein Sichter (19) nachgeordnet ist.

13. Anordnung nach Anspruch 12,
**dadurch gekennzeichnet,**
daß zwischen dem Abgabesilo (14) und dem Sichter (19) ein pneumatischer Förderer (16), vorzugsweisemit nachgeordneter Beschleunigungsdüse (18),vorgesehen ist,und die dem pneumatischen Förderer nachgeordnete Förderleitung (17) gegen eine Prallglocke (20) des Sichters (19) gerichtet ist.

## Claims

1. An arrangement for the thermomechanical regeneration of bulk goods, especially of used foundry sand, in which the used sand to be regenerated is heated in a fluidized bed furnace to a temperature in excess of 750°C,
**characterised in that** the fluidized bed furnace (8) is equipped with a controlled delivery device, which transports the bulk goods in a layer at a preset, relatively low height, which ensures its complete turbulence, horizontally through the hearth of the fluidized bed furnace over its entire length to a transfer device (12), which tips the bulk goods into a delivery silo (14),
**and in that** the base (9) of the fluidized bed furnace (8) has a porous construction and/or is provided with apertures or nozzles respectively, through which combustion air and also heating gases and/or a mixture of heating gas and air is supplied to the hearth of the fluidized bed furnace.

2. An arrangement according to Claim 1,
**characterised in that** to the fluidized bed furnace (8) there is associated at least one vibrator (11) acting on its base (9), which breaks up the bulk goods and guides them in the longitudinal direction through the fluidized bed furnace.

3. An arrangement according to Claim 1 or 2,
**characterised in that** the transfer device (12) comprises separators or sieves respectively, which keep foreign bodies out of the delivery silo (14).

4. An arrangement according to one of Claims 1 to 3,
**characterised in that** the combustion air supplied to the fluidized bed furnace (8) is guided via heat exchangers (31) provided in the delivery silo (14),
**and in that** the flue gases formed in the fluidized bed furnace are supplied to a chimney via heat exchangers (35) disposed in the silo (1), if necessary via a filter device.

5. An arrangement according to one of Claims 1 to 4,
**characterised in that** the silo (1) sealed at the top by a seal (2) or at least by a column of material is also connected to the hearth of the fluidized bed furnace (8) for its ventilation.

6. An arrangement according to one of Claims 1 to 5,
**characterised in that** in the lower region of the delivery silo (14) heat exchangers (39) through which cooling water flows are provided.

7. An arrangement according to Claim 6,
**characterised in that** to the heat exchanger (39) there is allocated a control device which preferably operated according to the two-point principle and after which a magnet valve (38) is inserted as a control element.

8. An arrangement according to at least one of Claims 4, 6 and 7,
**characterised in that** heat exchangers (31, 35, 39) are constructed as pipes (41) connected on their circumference to heat transfer plates (42) and comprising an elliptical cross section, the larger cross sectional axes of which are directed vertically.

9. An arrangement according to one of Claims 1 to 8,
**characterised in that** after the silo (1) there is inserted a metering device (3) which determines the supply to the fluidized bed furnace (8).

10. An arrangement according to one of Claims 1 to 9,
**characterised in that** the base (9) of the fluidized bed furnace (8) comprises at least one retaining piece (13), which is equipped in its base region with apertures (43) to allow the passage of foreign bodies.

11. An arrangement according to one of Claims 1 to 10,
**characterised in that** for lumpy material a separate, additional distributing device (28) is provided, which is preferably equipped with a material lock.

12. An arrangement according to one of Claims 1 to 11,
**characterised in that** a separator (19) is inserted after the delivery silo (14).

13. An arrangement according to Claim 12,
**characterised in that** between the delivery silo (14) and the separator (19) there is provided a pneumatic conveyor (16), preferably with an accelerating nozzle (18) inserted after it, and the delivery pipe (17) inserted after the pneumatic conveyor is directed towards a deflector bell (20) of the separator (19).

## Revendications

1. Installation pour la régénération thermo-mécanique de matières en vrac, notamment de sable décoché de fonderie, dans laquelle le sable décoché à régénerer est chauffé à une température dépassant 750°C dans un four à lit fluidisé, caractérisée en ce que le four à lit fluidisé (8) est équipé d'un dispositif de déplacement forcé qui transporte horizontalement les matières en vrac, en une couche de hauteur déterminée, relativement faible, assurant leur fluidisation intégrale, à travers le laboratoire du four à lit fluidisé, sur toute sa longueur, jusqu'à un dispositif d'évacuation (12) qui déverse les matières en vrac dans un silo de déchargement (14) et en ce que le fond (9) du four à lit fluidisé (8) est poreux et/ou comporte des ouvertures ou des buses à travers lesquelles l'air de combustion ainsi que les gaz de chauffage et/ou un mélange d'air et de gaz de chauffage sont envoyés dans le laboratoire du four à lit fluidisé.

2. Installation selon la revendication 1, caractérisée en ce qu'au four à lit fluidisé (8) est associé au moins un vibreur (11) qui agit sur le fond du four et qui dissocie les matières en vrac et les déplace dans le sens de la longueur du four à lit fluidisé.

3. Installation selon l'une des revendications 1 ou 2, caractérisée en ce que le dispositif d'évacuation (12) comporte des cribles ou des tamis qui empêchent les corps étrangers de pénétrer dans le silo de déchargement (14).

4. Installation selon une des revendications 1 à 3, caractérisée en ce que l'air de combustion qui est envoyé dans le four à lit fluidisé (8) passe d'abord dans des échangeurs de chaleur (31) montés dans le silo de déchargement (14) et en ce que les fumées produites dans le four à lit fluidisé sont envoyées, en passant dans des échangeurs de chaleur (35) montés dans le silo (1) à une cheminée, en traversant, le cas échéant, un dispositif de filtrage.

5. Installation selon une des revendications 1 à 4, caractérisée en ce que le silo 1, qui est fermé vers le haut par un dispositif de fermeture (2) ou au moins par une colonne de matières, est relié également, pour sa ventilation, au laboratoire du four à lit fluidisé (8).

6. Installation selon une des revendications, 1 à 5, caractérisée en ce que la zone inférieure du silo de déchargement (14) comportedes échangeurs de chaleur (39) parcourus par une circulation d'eau de refroidissement.

7. Installation selon la revendication 6, caractérisée en ce qu'à l'échangeur de chaleur (39) est associée un dispositif de réglage qui fonctionne de préférence d'après le principe des deux points et auquel fait suite un organe de réglage constitué par une soupape magnétique (38).

8. Installation selon l'une au moins des revendications 4, 6 et 7, caractérisée en ce que les échangeurs de chaleur (31, 35, 39) sont constitués par des tubes (41) de section elliptique qui sont reliés au niveau de leur périphérie par des tôles (42) assurant la transmission de la chaleur et dont les sections ont leurs grands axes orientés verticalement.

9. Installation selon une des revendications 1 à 8, caractérisée en ce qu'à la suite du silo (1) elle comporte un dispositif de dosage (3) qui règle la charge du four à lit fluidisé (8).

10. Installation selon une des revendications 1 à 9, caractérisée en ce que le fond (9) du four à lit fluidisé (8) comporte au moins une barre d'arrêt (13) qui dans sa partie inférieure, comporte des ouvertures (43) pour le passage de corps étrangers.

11. Installation selon une des revendications 1 à 10, caractérisée en ce que, pour les matières en boules, elle comporte un dispositif d'introduction (28) supplémentaire spécial, équipé de préférence d'un sas à matières.

12. Installation selon une des revendications 1 à 11, caractérisée en ce que le silo de déchargement (14) est suivi d'une séparation (19).

13. Installation selon la revendication 12, caractérisée en ce qu'entre le silo de déchargement (14) et le séparateur (19) elle comprend un transporteur pneumatique (16) qui comporte de préférence une buse d'accélération (18) située à la suite et que la canalisation de transport (17) située après le transporteur pneumatque aboutit à une cloche de choc (20) du séparateur (19).
